# EUROPÄISCHE PATENTSCHRIFT

(11) **EP 1 592 831 B1**
(45) Veröffentlichungstag und Bekanntmachung des Hinweises auf die Patenterteilung: **25.06.2014**
(21) Anmeldenummer: 03780115.6
(22) Anmeldetag: 03.12.2003
(51) Int. Cl.: D06F 39/02, A47L 15/44, D06F 39/00, A47L 15/42

(54) **VERFAHREN UND ANORDNUNG ZUR BEHANDLUNG VON GEGENSTÄNDEN MIT WENIGSTENS EINEM BEHANDLUNGSMITTEL IN EINEM HAUSHALTGERÄT**
METHOD AND DEVICE FOR TREATING OBJECTS WITH AT LEAST ONE CURING AGENT IN A HOUSEHOLD DEVICE
PROCEDE ET DISPOSITIF POUR TRAITER DES OBJETS AVEC AU MOINS UN AGENT DE TRAITEMENT DANS UN APPAREIL DOMESTIQUE

(30) Priorität: 20.12.2002 DE 10260144
(43) Veröffentlichungstag der Anmeldung: 09.11.2005
(73) Patentinhaber: BSH Bosch und Siemens Hausgeräte GmbH, 81739 München (DE)
(72) Erfinder: ROSENBAUER, Michael, 86756 Reimlingen (DE)
(86) Internationale Anmeldenummer: PCT/EP2003/013660
(87) Internationale Veröffentlichungsnummer: WO 2004/059067

(56) Entgegenhaltungen:
- EP-A- 1 088 927
- WO-A-00/32864
- DE-A- 3 303 292
- DE-A- 10 039 408

## Beschreibung

Die Erfindung betrifft ein Verfahren und eine Anordnung zur Behandlung von Gegenständen mit wenigstens einem Behandlungsmittel in einem Haushaltgerät.

Es sind verschiedene Haushaltgeräte zur Behandlung von Gegenständen bekannt, wie beispielsweise Waschmaschinen zur Reinigung von Wäsche und Geschirrspülmaschinen zur Reinigung von Geschirr, bei denen eine Vielzahl von Reinigungsmittel eingesetzt wird, die aus verschiedenen Inhaltsstoffen mit unterschiedlichen Wirkparametern zusammengesetzt sein können. D.h. einige dieser Inhaltsstoffe benötigen bestimmte Umgebungsbedingungen, damit sie ihre Wirkung entfalten können. Manche dieser Inhaltsstoffe verlieren bei bestimmten Umgebungsbedingungen ihre Wirksamkeit, wie z.B. Enzyme bei einer Umgebungstemperatur von mehr als 50 Grad Celsius.

Aus WO 01/07703 A1 ist eine Vorrichtung zur Aufnahme und dosierten Abgabe wenigstens einer aktiven Zusammensetzung in eine Waschmaschine, einen Wäschetrockner oder eine Geschirrspülmaschine bekannt, die Kammern zur Aufnahme jeweils einer Dosierung wenigstens einer aktiven Zusammensetzung umfasst. Darüber hinaus umfasst die Vorrichtung eine Öffnungseinrichtung für die Kammern, die durch Mittel betätigt wird, die durch Bedingungen im Inneren der Maschine aktiviert werden, die ausschließlich während eines Wasch-, Trocken- oder Geschirrspülzyklus vorliegen.

In WO 01/07704 A1 ist eine Vorrichtung zur Aufnahme und dosierten Abgabe einer aktiven Zusammensetzung in eine Waschmaschine, einen Wäschetrockner oder eine Geschirrspülmaschine beschrieben, die eine Vorratskammer zur Aufnahme wenigstens der doppelten Menge einer einzelnen Dosierung der aktiven Zusammensetzung umfasst. Darüber hinaus weist diese Vorrichtung eine mit der Vorratskammer über einen Durchlass verbundene Dosierungskammer zur Aufnahme der einzelnen Dosierung der aktiven Zusammensetzung auf. Für die Abgabe der aktiven Zusammensetzung in das Innere der Maschine ist ein Abgabedurchlass vorgesehen, der ebenso wie der Durchlass zwischen Vorratskammer und Dosierungskammer durch Mittel betätigt wird, die durch Bedingungen im Inneren der Maschine aktiviert werden, die ausschließlich während eines Wasch-, Trocken- oder Geschirrspülzyklus vorliegen.

Der Nachteil der in WO 01/07703 A1 und in WO 01/07704 A1 beschriebenen Einrichtungen besteht darin, dass die Abgabe der Dosierung in das Innere der Maschine durch Umgebungsbedingungen, d.h. Dosierparameter, aktiviert werden kann und/oder dass nach der Abgabe Umgebungsbedingungen vorliegen können, welche für die Wirksamkeit der aktiven Zusammensetzung oder einzelner ihrer Inhaltsstoffe nachteilig sind, bzw. welche die Wirksamkeit der aktiven Zusammensetzung oder einzelner ihrer Inhaltsstoffe verhindern.

Aus EP 1 088 927 A1 ist eine Vorrichtung zur Dosierung und/oder Abgabe wenigstens eines Produktes in ein Gerät für die Behandlung von Wäsche oder Geschirr bekannt, welche wenigstens einen Sensor für die Ermittlung der Umgebungsbedingungen umfasst. Diese Vorrichtung beinhaltet eine lernfähige Einheit, die nach einigen Lerndurchläufen bis zu drei Behandlungsprogramme erkennen kann. Wird nach den Lerndurchläufen eines der gelernten Behandlungsprogramme von dem Gerät ausgeführt, so wird das Produkt zu einem von der Vorrichtung bestimmten Zeitpunkt in das Innere des Gerätes abgegeben.

Der Nachteil der in EP 1 088 927 A1 beschriebenen Vorrichtungen besteht darin, dass die Vorrichtung einige Lerndurchläufe eines Behandlungsprogramms benötigt, bevor der Abgabezeitpunkt des Produktes an dieses Behandlungsprogramm angepasst werden kann. Darüber hinaus können auch bei dieser Vorrichtung die Umgebungsbedingungen zum und/oder nach dem Zeitpunkt der Abgabe des Produktes in das Innere des Gerätes für die Wirksamkeit des Produktes oder einzelner seiner Inhaltsstoffe nachteilig sein.

Aus der DE 100 39 408 A ist ein Haushaltsgerät, insbesondere eine Waschmaschine oder Geschirrspülmaschine, bekannt, das eine Vorrichtung zur Erfassung wenigstens eines Parameters des verwendeten Waschmittels bzw. Reinigers aufweist. Als zu erfassende Parameter kommen beispielsweise die Menge des Waschmittels, der Aggregatezustand des Reinigers oder die Sorte des Waschmittels oder Reinigers bzw. eines Wirkstoffes in Betracht. Unter der Sorte eines Waschmittels oder Reinigers wird die Anwendungsmöglichkeit eines Waschmittels oder Reinigers verstanden, zum Beispiel Koch- oder Buntwaschmittel. Mit diesen Informationen wird der Programmablauf des Haushaltsgeräts optimal an die Waschmittelsorte und -menge angepasst.

Aus der WO 00/32864 A ist ein Verfahren zur Steuerung einer Waschmaschine bekannt, wobei mindestens ein Teil des Waschprogramms in Abhängigkeit von Informationen gesteuert wird, die von mindestens einem externen Datenträger gelesen werden, wobei die vom externen Datenträger erhaltene Informationen vom verwendeten Waschmittel und von vorher eingestellten und/oder gemessenen Parametern abhängig sind. Die voreingestellten und/oder gemessenen Parameter sind abhängig von einer Programm-, Textilien- und/oder Temperaturvorwahl, von dem Verschmutzungsgrad, von der ermittelten Wasserhärte und/oder von der in der Trommel befindlichen Wasser oder Wäschemenge. Bei dem vom externen Datenträger erhaltenen Informationen kann es sich auch um Daten über die Menge des zugegebenen Waschmittels handeln, insbesondere in Abhängigkeit von der Härte und/oder der Menge des der Waschmaschine zugegebenen Leitungswassers und/oder einer Vorgabe des Verschmutzungsgrades der Wäsche. Die wesentlichen Informationen, die in Abhängigkeit vom verwendeten Waschmittel von einen entsprechenden externen Datenträger gelesen werden können, sind in erster Linie waschmittelabhängige Informationen, die zum Beispiel die Reservierungen, Aufheizvorgänge und die Dosierung des zugegebenen Waschmittels betreffen.

Der Erfindung liegt die Aufgabe zugrunde, die Effizienz einer Behandlung von Gegenständen in einem Haushaltgerät zu verbessern.

Diese Aufgabe wird bei einer erfindungsgemäßen Anordnung der eingangs genannten Art durch die Merkmale des Anspruchs 5 oder des Anspruchs 6 gelöst.

Darüber hinaus wird die Aufgabe von einem erfindungsgemäßen Verfahren mit den Merkmalen des Anspruchs 1 oder 2 gelöst.

Dadurch dass die Behandlung von Gegenständen in dem Haushaltgerät an Informationen über das verwendete Behandlungsmittel und/oder an Informationen über das verwendete Dosiergerät anpassbar ist, ist in einfacher Weise die Effizienz der Behandlung weitgehend sichergestellt. Insbesondere ist die Behandlung an Informationen über das Behandlungsmittel derart anpassbar, dass die Umgebungsbedingungen in dem Haushaltgerät während der Behandlung für die Wirksamkeit des Behandlungsmittels optimal sind. Dazu ist es besonders vorteilhaft, wenn die Informationen über das verwendete Behandlungsmittel die Zusammensetzung und/oder die Wirkparameter des Behandlungsmittels umfassen.

Darüber hinaus ist die Behandlung an Informationen über das Dosiergerät derart anpassbar, dass die Dosierung des Behandlungsmittels mit Hilfe der Umgebungsbedingungen in dem Haushaltgerät während der Behandlung auf eine Weise steuerbar ist, dass das Behandlungsmittel effizient wirksam ist. Die Informationen über das Behandlungsmittel und/oder über das Dosiergerät sind dem Haushaltgerät mit Hilfe des Identifikationssystems zuführbar.

Wenn insbesondere das Identifikationssystem ein kontaktloses Identifikationssystem umfasst, so besteht eine vorteilhafte Weiterbildung darin, dass das Haushaltgerät mit dem ersten Teil des Identifikationssystems ein Lesegerät für Transponder-Chips umfasst, und dass die Verpackung des wenigstens einen Behandlungsmittels und/oder das Dosiergerät zur Dosierung des wenigstens einen Behandlungsmittels mit dem zweiten Teil des Identifikationssystems einen Transponder-Chip umfasst.

Auf diese Weise ist die Zuführung der Informationen von der Verpackung und/oder von dem Dosiergerät in das Haushaltgerät besonders leicht, da die Daten des Transponder-Chips von dem Lesegerät auch aus einer Distanz von ca. einem Meter auslesbar sind.

Nach einer vorteilhaften Ausführungsform der Erfindung ist das Haushaltgerät eine Geschirrspülmaschine oder eine Waschmaschine. Besonders für den Einsatz in Geschirrspülmaschinen oder in Waschmaschinen gibt es eine Vielzahl von Behandlungsmitteln mit unterschiedlichsten Zusammensetzungen, die für eine optimale Wirksamkeit unterschiedliche Umgebungsbedingungen notwendig sind. In diesem Fall verbessert eine Anpassung der Behandlung an die Zusammensetzung des jeweils verwendeten Behandlungsmittels die Wirksamkeit des Behandlungsmittels und somit die Effizienz der Behandlung ganz besonders.

Weitere Merkmale der Erfindung und vorteilhafte Ausführungsformen der Erfindung sind in den Unteransprüchen gekennzeichnet.

Mit der vorliegenden Erfindung ist die Effizienz einer Behandlung von Gegenständen in einem Haushaltgerät wesentlich verbessert.

Die Erfindung wird nachstehend anhand des in der Zeichnung dargestellten Ausführungsbeispiels erläutert. Es zeigt:
- Figur 1: eine schematische Darstellung einer erfindungsgemäßen Anordnung mit einem Haushaltgerät, einer Verpackung eines Behandlungsmittels und einem Dosiergerät nach der bevorzugten Ausführungsform der Erfindung,
- Figur 2: eine schematische Schnittdarstellung einer erfindungsgemäßen Anordnung mit einem Haushaltgerät und mit einem Dosiergerät nach einer weiteren vorteilhaften Ausführungsform der Erfindung und
- Figur 3: ein Ablaufdiagramm eines erfindungsgemäßen Verfahrens zur Behandlung von Gegenständen mit einem Behandlungsmittel in dem Haushaltgerät mit Dosiergerät nach der bevorzugten Ausführungsform nach Figur 1.

Die in Figur 1 schematisch dargestellte Anordnung nach der bevorzugten Ausführungsform der Erfindung besteht aus dem Haushaltgerät 1, welches im gezeigten Ausführungsbeispiel eine Geschirrspülmaschine ist, aber auch alternativ z.B. eine Waschmaschine sein kann, das als ersten Teil eines Identifikationssystems ein Lesegerät 2 für Transponder-Chips umfasst, aus der Verpackung 3 des Behandlungsmittels, die als zweiten Teil des Identifikationssystems einen ersten Transponder-Chip 4 mit Informationen über die Zusammensetzung und die Wirkparameter des Behandlungsmittels umfasst, und aus dem Dosiergerät 5 zur Dosierung des Behandlungsmittels, das als zweiten Teil des Informationssystems einen zweiten Transponder-Chip 6 mit Informationen über Typ oder Dosierparameter des Dosiergerätes 5 umfasst.

Das Haushaltgerät 1 weist einen Aufnahmebehälter 7 auf, von dem Gegenstände, wie z.B. Geschirr- Spülgut - im Falle einer Geschirrspülmaschine oder Wäsche im Falle einer Waschmaschine, für eine Behandlung, wie beispielsweise eine Reinigung, aufnehmbar sind. Dieser Aufnahmebehälter 7 beinhaltet das Dosiergerät 5 zur Dosierung des Behandlungsmittels, das eine Abgabeeinrichtung 8 umfasst, die sich öffnet und damit das Behandlungsmittel abgibt, wenn während der Behandlung Umgebungsbedingungen im Inneren des Haushaltgerätes herrschen, die den Dosierungsparametern des Dosiergerätes 5 entsprechen.

Das Haushaltgerät weist zusätzlich eine Programmsteuerungseinrichtung 9 - ein Programmsteuergerät - auf, mit der die Behandlung steuerbar ist, und die mit dem Lesegerät 2 verbunden ist, so dass die von dem Lesegerät 2 ausgelesenen Informationen über das Behandlungsmittel und über das Dosiergerät 5 der Programmsteuerungseinrichtung 9 zur Verfügung stehen und diese die Behandlung derart ändern kann, dass die Behandlung an die Informationen optimal angepasst ist.

Es ist, wie in Figur 1 gezeigt, besonders vorteilhaft, wenn der Programmsteuerungseinrichtung 9 sowohl Informationen über die Zusammensetzung und Wirkparameter des Behandlungsmittels wie auch über den Typ und die Dosierparameter des Dosiergerätes 5 zur Verfügung stehen, da auf diese Weise die Behandlung zum einen derart angepasst werden kann, dass die Dosierparameter von den Umgebungsbedingungen zu einem Zeitpunkt erreicht werden, der für die Abgabe des Behandlungsmittels ins Innere des Haushaltgerätes 1 optimal ist. Zum anderen kann die Behandlung nach der Abgabe des Behandlungsmittels derart angepasst werden, dass das Behandlungsmittel optimal wirksam ist. Dadurch ist die Behandlung von Gegenständen in dem Haushaltgerät 1 besonders effizient.

In Figur 1 ist als Identifikationssystem ein kontaktloses, funkbasiertes Identifikationssystem gezeigt, das als ersten Teil ein Lesegerät 2 für Transponder-Chips und als zweiten Teil Transponder-Chips 4, 6 umfasst. In einer alternativen Ausgestaltung der Erfindung ist der erste Teil des Identifikationssystems ein Chipkartenleser 2' und der zweite Teil des Identifikationssystems eine Chipkarte 4', 6', die zur Identifikation der Daten in den Chipkartenleser 2' einführbar ist. In diesem Fall ist es vorteilhaft, wenn die Chipkarte 4' der Verpackung 3, bzw. die Chipkarte 6' dem Dosiergerät 5 lose beigefügt ist, so dass die Chipkarte 4' bzw. 6' in den Chipkartenleser 2' einführbar ist.

Nach einer weiteren vorteilhaften Ausführungsform der Erfindung ist das Identifikationssystem ein elektromagnetisches Identifikationssystem, bei dem der erste Teil einen Magnetstreifenleser 2" und der zweite Teil eine Karte 4", 6" mit einem Magnetstreifen ist, die in den Magnetstreifenleser 2" einführbar ist. Auch in diesem Fall ist es vorteilhaft, wenn die Karte 4" der Verpackung 3, bzw. die Karte 6" dem Dosiergerät 5 lose beigefügt ist, so dass die Karte 4' bzw. 6' mit dem Magnetstreifen in den Magnetstreifenleser 2" einführbar ist.

Nach einer weiteren vorteilhaften Ausführungsform der Erfindung ist das Identifikationssystem ein Barcode-System, bei dem der erste Teil einen Barcode-Scanner 2"' und der erste Teil ein Etikett 4"', 6"' mit einem Barcode ist, dass zur Identifikation der Informationen an dem Barcode-Scanner 2"' vorbeiführbar ist.

Die in Figur 2 in einer schematischen Schnittdarstellung dargestellte Anordnung nach einer weiteren vorteilhaften Ausführungsform der Erfindung besteht aus dem Haushaltgerät 20, welches im gezeigten Ausführungsbeispiel eine Geschirrspülmaschine ist, aber auch alternativ z.B. eine Waschmaschine sein kann, das als ersten Teil des Identifikationssystems ein Lesegerät 21 für Transponder-Chips umfasst, und aus dem Dosiergerät 22 zur aktiven Dosierung des Behandlungsmittels 23, das als zweiten Teil des Informationssystems einen Transponder-Chip 24 mit Informationen über den Typ des Dosiergerätes 22 umfasst.

Das Haushaltgerät 20 weist einen Aufnahmebehälter 25 auf, von dem Gegenstände, wie z.B. Geschirr im Falle einer Geschirrspülmaschine oder Wäsche im Falle einer Waschmaschine, für eine Behandlung, wie beispielsweise eine Reinigung, aufnehmbar sind. Dieser Aufnahmebehälter 25 beinhaltet das Dosiergerät 22 zur aktiven Dosierung des Behandlungsmittels, das eine Abgabeeinrichtung 26 umfasst, die aktiv von dem Dosiergerät 22 geöffnet und geschlossen werden kann, um das Behandlungsmittel 23 dosiert abzugeben.

Das Haushaltgerät 20 weist zusätzlich eine Programmsteuerungseinrichtung 27 - ein Programmsteuergerät - auf, mit der die Behandlung steuerbar ist, und die mit dem Lesegerät 21 verbunden ist, so dass die von dem Lesegerät 21 ausgelesenen Informationen über den Typ des Dosiergerätes 22 der Programmsteuerungseinrichtung 27 zur Verfügung stehen. Weiterhin weist das Haushaltgerät 20 eine Sendeeinheit 28 auf, die mit der Programmsteuerungseinrichtung 27 in Verbindung steht und mit der ein Steuersignal zur Steuerung der Dosierung des Dosiergerätes 22 gesendet werden kann.

Das Dosiergerät 22 umfasst eine Empfangseinheit 29, mit der das Steuersignal empfangen werden kann und die mit der Abgabeeinrichtung 26 in Verbindung steht, so dass je nach empfangenem Steuersignal die Abgabeeinrichtung 26 geöffnet oder geschlossen werden kann. Somit ist die Dosierung des Behandlungsmittels 23 mit Hilfe des Steuersignals steuerbar. Liegen der Programmsteuerungseinrichtung 27 Informationen über die Inhaltsstoffe des Behandlungsmittels 23 vor, so kann auf diese Weise auch der Zeitpunkt und die Menge der Dosierung gesteuert werden.

Besonders vorteilhaft ist es, wenn das Lesegerät 21 für Transponder-Chips gleichzeitig zur Aussendung des Steuersignals genutzt werden kann und ebenso der Transponder-Chip 24 des Dosiergerätes 22 das Steuersignal empfangen und verwerten kann, da auf diese Weise die Sendeeinheit 28 und die Empfangseinheit 29 einsparbar sind.

Das in Figur 3 dargestellte Ablaufdiagramm zeigt die einzelnen Schritte, die bei der Behandlung von Gegenständen in dem Haushaltgerät 1 nach Figur 1 durchlaufen werden. In einem ersten Schritt 31 werden von einem Benutzer die Gegenstände zur Behandlung in den Aufnahmebehälter 7 des Haushaltgerätes 1 eingeführt. In einem zweiten Schritt 32 füllt der Benutzer das Behandlungsmittel aus der Verpackung 3 in das Dosiergerät 5, fügt das gefüllte Dosiergerät 5 in den Aufnahmebehälter 7 ein und schließt das Haushaltgerät 1. In einem dritten Schritt 33 wählt der Benutzer ein Programm für die Behandlung und startet es.

Die nächsten Schritte werden von dem Haushaltgerät vollständig selbständig ausgeführt. In einem vierten Schritt 34 werden von dem Lesegerät 2 die Daten von dem Transponder-Chip 4 der Verpackung 3 des Behandlungsmittels und von dem Transponder-Chip 6 des Dosiergerätes 5 ausgelesen und an die Programmsteuerungseinrichtung 9 weitergeleitet. In einem fünften Schritt 35 werden in der Programmsteuerungseinrichtung 9 Parameter und Module des gewählten Programms an die Informationen über das Behandlungsmittel und über das Dosiergerät angepasst. In einem letzten Schritt 36 wird dann die Behandlung entsprechend dem angepassten Programm durchgeführt.

Mit der vorliegenden Erfindung ist die Effizienz einer Behandlung von Gegenständen in einem Haushaltgerät 1, 20 wesentlich verbessert.

## Patentansprüche

1. Verfahren zur Behandlung von Gegenständen mit wenigstens einem Behandlungsmittel in einem Haushattgerät,
**dadurch gekennzeichnet,**
- **dass** das Haushaltgerät (1, 20) einen ersten Teil (2, 2', 2", 2'", 21) eines Identifikationssystems umfasst, mit dem Daten eines zweiten Teils (4, 4', 4", 4"', 6, 6', 6", 6"', 24) des Identifikationssystems identifiziert werden, die Informationen über die Zusammensetzung und/oder Wirkparameter des wenigstens einen Behandlungsmittels (23) und/oder über ein Dosiergerät (5, 22) zur Dosierung des wenigstens einen Behandlungsmittels (23) umfassen,
- **dass** eine Verpackung (3) für das wenigstens eine Behandlungsmittel (23) und das Dosiergerät (5, 22) den zweiten Teil (4, 4', 4", 4"', 6, 6', 6", 6"', 24) des Identifizierungssystems umfassen, und
- **dass** die Behandlung und/oder die Dosierung an diese Informationen automatisch angepasst werden.

2. Verfahren zur Behandlung von Gegenständen mit wenigstens einem Behandlungsmittel in einem Haushaltgerät,
**dadurch gekennzeichnet,**
- **dass** das Haushaltgerät (1, 20) einen ersten Teil (2, 2', 2", 2"', 21) eines Identifikationssystems umfasst, mit dem Daten eines zweiten Teils (4, 4', 4", 4"', 6, 6', 6", 6"', 24) des Identifikationssystems identifiziert werden, die Informationen über die Zusammensetzung und/oder Wirkparameter des wenigstens einen Behandlungsmittels (23) und/oder über ein Dosiergerät (5, 22) zur Dosierung des wenigstens einen Behandlungsmittels (23) umfassen,
- **dass** das Dosiergerät (5, 22) den zweiten Teil (4, 4', 4", 4"', 6, 6', 6", 6"', 24) des Identifizierungssystems umfasst, und
- **dass** die Behandlung und/oder die Dosierung an diese Informationen automatisch angepasst werden.

3. Verfahren nach einem der Ansprüche 1 oder 2, **dadurch gekennzeichnet, dass** Parameter eines Programms zur Steuerung der Behandlung an die Informationen automatisch angepasst werden.

4. Verfahren nach einem der vorangehenden Ansprüche, **dadurch gekennzeichnet, dass** Module eines Programms zur Steuerung der Behandlung an die Informationen automatisch angepasst werden.

5. Anordnung zur Durchführung eines der Verfahren nach einem der vorangehenden Ansprüche, wobei
- - die Anordnung ein Haushaltgerät (1, 20) zur Behandlung von Gegenständen mit wenigstens einem Behandlungsmittel (23) umfasst,
- - die Anordnung eine Verpackung (3) für das wenigstens eine Behandlungsmittel (23) und ein Dosiergerät (5, 22) zur Dosierung des wenigstens einen Behandlungsmittels (23) umfasst, **dadurch gekennzeichnet, dass**
- - dass das Haushaltgerät (1, 20) einen ersten Teil (2, 2', 2", 21", 21) eines Identifikationssystems umfasst, mit dem Daten eines zweiten Teils (4, 4', 4", 4"', 6, 6', 6", 6"', 24) des Identifikationssystems identifizierbar sind, die Informationen über die Zusammensetzung und/oder Wirkparameter des wenigstens einen Behandlungsmittels (23) und/oder über das Dosiergerät (5, 22) umfassen,
- - dass die Verpackung (3) und das Dosiergerät (5, 22) den zweiten Teil (4, 4', 4", 4"', 6, 6', 6", 6"', 24) des Identifizierungssystems umfasst, und
- - dass die Behandlung und/oder die Dosierung an diese Informationen automatisch anpassbar ist.

6. Anordnung zur Durchführung eines der Verfahren nach einem der Ansprüche 1 bis 4, wobei
- - die Anordnung ein Haushaltgerät (1, 20) zur Behandlung von Gegenständen mit wenigstens einem Behandlungsmittel (23) umfasst,
- - die Anordnung ein Dosiergerät (5, 22) zur Dosierung des wenigstens einen Behandlungsmittels (23) umfasst, **dadurch gekennzeichnet, dass**
- - dass das Haushaltgerät (1, 20) einen ersten Teil (2, 2', 2", 2"', 21) eines Identifikationssystems umfasst, mit dem Daten eines zweiten Teils (4, 4', 4", 4"', 6, 6', 6", 6"', 24) des Identifikationssystems identifizierbar sind, die Informationen über die Zusammensetzung und/oder Wirkparameter des wenigstens einen Behandlungsmittels (23) und/oder über das Dosiergerät (5, 22) umfassen,
- - dass das Dosiergerät (5, 22) den zweiten Teil (4, 4', 4", 4"', 6, 6', 6", 6"', 24) des Identifizierungssystems umfasst, und
- - dass die Behandlung und/oder die Dosierung an diese Informationen automatisch anpassbar ist.

7. Anordnung nach einem der Ansprüche 5 oder 6, **dadurch gekennzeichnet, dass** die Daten Informationen über eine Zusammensetzung und/oder über Wirkparameter des wenigstens einen Behandlungsmittels (23) und/oder über Dosierparameter des Dosiergerätes (5, 22) umfassen.

8. Anordnung nach einem der Ansprüche 5 bis 7, **dadurch gekennzeichnet**,
- - dass das Haushaltgerät (20) eine Sendeeinheit (28) umfasst, mit der ein Steuersignal zur Steuerung der Dosierung sendbar ist,
- - dass das Dosiergerät (22) eine Empfangseinheit (29) umfasst, mit der das Steuersignal empfangbar ist, und
- - dass die Dosierung durch das Steuersignal steuerbar ist.

9. Anordnung nach einem der Ansprüche 5 bis 8,, **dadurch gekennzeichnet, dass** das Identifikationssystem ein kontaktloses Identifikationssystem umfasst.

10. Anordnung nach einem der Ansprüche 5 bis 9, **dadurch gekennzeichnet**,
- - dass das Identifikationssystem ein Barcode-System umfasst, und
- - dass der erste Teil des Identifikationssystems einen Barcode-Scanner (2"') und der zweite Teil des Identifikationssystems einen Barcode (4"', 6"') umfasst.

11. Anordnung nach einem der Ansprüche 5 bis 10, **dadurch gekennzeichnet, dass** das Identifikationssystem ein funkbasiertes Identifikationssystem umfasst.

12. Anordnung nach Anspruch 11, **dadurch gekennzeichnet, dass** der erste Teil des Identifikationssystems ein Lesegerät (2) für Transponder-Chips und der zweite Teil des Identifikationssystems einen Transponder-Chip (4, 6) umfasst.

13. Anordnung nach Anspruch 12, **dadurch gekennzeichnet**,
- - dass der erste Teil des Identifikationssystems einen Chipkartenleser (2') und der zweite Teil des Identifikationssystems eine Chipkarte (4', 6') umfasst, und
- - dass die Chipkarte (4', 6') zur Identifikation der Daten in den Chipkartenleser (2') einführbar ist.

14. Anordnung nach einem der Ansprüche 5 bis 9, **dadurch gekennzeichnet**,
- - dass das Identifikationssystem ein elektromagnetisches Identifikationssystem umfasst, und
- - dass der erste Teil des Identifikationssystems einen Magnetstreifenleser (2") und der zweite Teil des Identifikationssystems einen Magnetstreifen (4", 6") umfasst.

## Claims

1. Method for treating objects with at least one treatment means in a household appliance, **characterised in that**
- the household appliance (1, 20) includes a first part (2, 2', 2", 2"', 21) of an identification system, with which data of a second part (4, 4', 4", 4"', 6, 6', 6", 6"', 24) of the identification system is identified, comprising information about the composition and/or the active parameters of the at least one treatment means (23) and/or about a dispensing device (5, 22) for dispensing the at least one treatment means (23),
- packaging (3) for the at least one treatment means (23) and the dispensing device (5, 22) comprise the second part (4, 4', 4", 4"', 6, 6', 6", 6"', 24) of the identification system, and
- the treatment and/or the dispensing are automatically adapted to this information.

2. Method for treating objects with at least one treatment means in a household appliance, **characterised in that**
- the household appliance (1, 20) includes a first part (2, 2', 2", 2"', 21) of an identification system, with which data of a second part (4, 4', 4", 4"', 6, 6', 6", 6"', 24) of the identification system is identified, comprising information about the composition and/or the active parameters of the at least one treatment means (23) and/or about a dispensing device (5, 22) for dispensing the at least one treatment means (23),
- the dispensing device (5, 22) comprises the second part (4, 4', 4", 4"', 6, 6', 6", 6"', 24) of the identification system, and
- the treatment and/or the dispensing are automatically adapted to this information.

3. Method according to one of claims 1 or 2, **characterised in that** parameters of a program for controlling the treatment are automatically adapted to the information.

4. Method according to one of the preceding claims, **characterised in that** modules of a program for controlling the treatment are automatically adapted to the information.

5. Arrangement for carrying out one of the methods according to one of the preceding claims, wherein
- the arrangement comprises a household appliance (1, 20) for treating objects with at least one treatment means (23),
- the arrangement comprises packaging (3) for the at least one treatment means (23) and a dispensing device (5, 22) for dispensing the at least one treatment means (23), **characterised in that**
- the household appliance (1, 20) includes a first part (2, 2', 2", 2"', 21) of an identification system, with which data of a second part (4, 4', 4", 4"', 6, 6', 6", 6"', 24) of the identification system is able to be identified, said data comprising information about the composition and/or the active parameters of the at least one treatment means (23) and/or about the dispensing device (5, 22),
- the packaging (3) and the dispensing device (5, 22) comprise the second part (4, 4', 4", 4"', 6, 6', 6", 6"', 24) of the identification system, and
- the treatment and/or the dispensing are able to be adapted automatically to this information.

6. Arrangement for carrying out one of the methods according to one of claims 1 to 4,
wherein
- the arrangement comprises a household appliance (1, 20) for treating objects with at least one treatment means (23),
- the arrangement comprises a dispensing device (5, 22) for dispensing the at least one treatment means (23), **characterised in that**
- the household appliance (1, 20) includes a first part (2, 2', 2", 2"', 21) of an identification system, with which data of a second part (4, 4', 4", 4"', 6, 6', 6", 6"', 24) of the identification system is able to be identified, comprising information about the composition and/or the active parameters of the at least one treatment means (23) and/or about a dispensing device (5, 22),
- the dispensing device (5, 22) comprises the second part (4, 4', 4", 4"', 6, 6', 6", 6"', 24) of the identification system, and
- the treatment and/or the dispensing are able to be adapted automatically to this information.

7. Arrangement according to claim 5 or 6, **characterised in that** the data comprises information about a composition and/or about active parameters of the at least one treatment means (23) and/or about dispensing parameters of the dispensing device (5, 22).

8. Arrangement according to one of claims 5 to 7, **characterised in that**
- the household appliance (20) includes a send unit (28) with which a control signal can be sent for controlling the dispensing,
- the dispensing device (22) includes a receive unit (29) with which the control signal is able to be received, and
- the dispensing is able to be controlled by the control signal.

9. Arrangement according to one of claims 5 to 8, **characterised in that** the identification system comprises a non-contact identification system.

10. Arrangement according to one of claims 5 to 9, **characterised in that**
- the identification system comprises a barcode system, and
- the first part of the identification system comprises a barcode scanner (2"') and the second part of the identification system comprises a barcode (4"', 6"').

11. Arrangement according to one of claims 5 to 10, **characterised in that** the identification system comprises a radio-based identification system.

12. Arrangement according to claim 11, **characterised in that** the first part of the identification system comprises a read device (2) for transponder chips and the second part of the identification system comprises a transponder chip (4, 6).

13. Arrangement according to claim 12, **characterised in that**
- the first part of the identification system comprises a chip card reader (2') and the second part of the identification system comprises a chip card (4', 6') and,
- the chip card (4', 6') is able to be introduced into the chip card reader (2') for identification of the data.

14. Arrangement according to one of claims 5 to 9, **characterised in that**
- the identification system comprises an electromagnetic identification system and
- the first part of the identification system comprises a magnetic strip reader (2") and the second part of the identification system comprises a magnetic strip (4", 6").

## Revendications

1. Procédé de traitement d'objets à l'aide d'au moins un agent de traitement dans un appareil ménager,
**caractérisé en ce**
- **que** l'appareil ménager (1, 20) comprend une première partie (2, 2', 2", 2"', 21) d'un système d'identification, au moyen de laquelle des données d'une deuxième partie (4, 4', 4", 4"', 6, 6', 6", 6"', 24) du système d'identification sont identifiées, lesquelles comprennent des informations sur la composition et/ou sur des paramètres actifs de l'au moins un agent de traitement (23) et/ou sur un appareil de dosage (5, 22) destiné au dosage de l'au moins un agent de traitement (23),
- en ce qu'un emballage (3) pour l'au moins un agent de traitement (23) et l'appareil de dosage (5, 22) comprend la deuxième partie (4, 4', 4", 4"', 6, 6', 6", 6"', 24) du système d'identification, et
- en ce que le traitement et/ou le dosage sont automatiquement adaptés à ces informations.

2. Procédé de traitement d'objets à l'aide d'au moins un agent de traitement dans un appareil ménager,
**caractérisé en ce**
- **que** l'appareil ménager (1, 20) comprend une première partie (2, 2', 2", 2"', 21) d'un système d'identification, au moyen de laquelle des données d'une deuxième partie (4, 4', 4", 4"', 6, 6', 6", 6"', 24) du système d'identification sont identifiées, lesquelles comprennent des informations sur la composition et/ou sur des paramètres actifs de l'au moins un agent de traitement (23) et/ou sur un appareil de dosage (5, 22) destiné au dosage de l'au moins un agent de traitement (23),
- en ce que l'appareil de dosage (5, 22) comprend la deuxième partie (4, 4', 4", 4"', 6, 6', 6", 6"', 24) du système d'identification, et
- en ce que le traitement et/ou le dosage sont automatiquement adaptés à ces informations.

3. Procédé selon l'une quelconque des revendications 1 ou 2, **caractérisé en ce que** des paramètres d'un programme de commande du traitement sont automatiquement adaptés aux informations.

4. Procédé selon l'une quelconque des revendications précédentes, **caractérisé en ce que** des modules d'un programme de commande du traitement sont automatiquement adaptés aux informations.

5. Agencement destiné à la réalisation de l'un des procédés selon l'une quelconque des revendications précédentes,
- l'agencement comprenant un appareil ménager (1, 20) pour le traitement d'objets à l'aide au moins d'un agent de traitement (23),
- l'agencement comprenant un emballage (3) pour l'au moins un agent de traitement (23) et un appareil de dosage (5, 22) pour le dosage de l'au moins un agent de traitement (23), **caractérisé en ce que**
- l'appareil ménager (1, 20) comprend une première partie (2, 2', 2", 2"', 21) d'un système d'identification, au moyen de laquelle des données d'une deuxième partie (4, 4', 4", 4"', 6, 6', 6", 6"', 24) du système d'identification sont identifiables, lesquelles comprennent des informations sur la composition et/ou sur des paramètres actifs de l'au moins un agent de traitement (23) et/ou sur l'appareil de dosage (5, 22),
- **en ce que** l'emballage (3) et l'appareil de dosage (5, 22) comprennent la deuxième partie (4, 4', 4", 4"', 6, 6', 6", 6"', 24) du système d'identification, et
- **en ce que** le traitement et/ou le dosage sont automatiquement adaptables à ces informations.

6. Agencement destiné à la réalisation de l'un des procédés selon l'une quelconque des revendications 1 à 4,
- l'agencement comprenant un appareil ménager (1, 20) pour le traitement d'objets à l'aide au moins d'un agent de traitement (23),
- l'agencement comprenant un appareil de dosage (5, 22) pour le dosage de l'au moins un agent de traitement (23), **caractérisé en ce que**
- l'appareil ménager (1, 20) comprend une première partie (2, 2', 2", 2"', 21) d'un système d'identification, au moyen de laquelle des données d'une deuxième partie (4, 4', 4", 4"', 6, 6', 6", 6"', 24) du système d'identification sont identifiables, lesquelles comprennent des informations sur la composition et/ou sur des paramètres actifs de l'au moins un agent de traitement (23) et/ou sur l'appareil de dosage (5, 22),
- **en ce que** l'appareil de dosage (5, 22) comprend la deuxième partie (4, 4', 4", 4"', 6, 6', 6", 6"', 24) du système d'identification, et
- **en ce que** le traitement et/ou le dosage sont automatiquement adaptables à ces informations.

7. Agencement selon l'une quelconque des revendications 5 ou 6, **caractérisé en ce que** les données comprennent des informations sur une composition et/ou sur des paramètres actifs de l'au moins un agent de traitement (23) et/ou sur des paramètres de dosage de l'appareil de dosage (5, 22).

8. Agencement selon l'une quelconque des revendications 5 à 7, **caractérisé en ce**
- **que** l'appareil ménager (20) comprend une unité émettrice (28) au moyen de laquelle un signal de commande peut être émis pour la commande du dosage,
- en ce que l'appareil de dosage (22) comprend une unité de réception (29), au moyen de laquelle le signal de commande peut être reçu, et
- en ce que le dosage est commandable au moyen du signal de commande.

9. Agencement selon l'une quelconque des revendications 5 à 8, **caractérisé en ce que** le système d'identification comprend un système d'identification sans contact.

10. Agencement selon l'une quelconque des revendications 5 à 9, **caractérisé en ce**
- **que** le système d'identification comprend un système à code barre, et
- en ce que la première partie du système d'identification comprend un scanner de code barre (2"') et en ce que la deuxième partie du système d'identification comprend un code barre (4"', 6"').

11. Agencement selon l'une quelconque des revendications 5 à 10, **caractérisé en ce que** le système d'identification comprend un système à base radioélectrique.

12. Agencement selon la revendication 11, **caractérisé en ce que** la première partie du système d'identification comprend un lecteur (2) pour des puces de transpondeur et **en ce que** la deuxième partie du système d'identification comprend une puce transpondeur (4, 6).

13. Agencement selon la revendication 12, **caractérisé en ce**
- **que** la première partie du système d'identification comprend un lecteur de carte à puce (2') et en ce que la deuxième partie du système d'identification comprend une carte à puce (4', 6'), et
- en ce que la carte à puce (4', 6') est insérable dans le lecteur de carte à puce (2') pour l'identification des données.

14. Agencement selon l'une quelconque des revendications 5 à 9, **caractérisé en ce**
- **que** le système d'identification comprend un système d'identification électromagnétique, et
- en ce que la première partie du système d'identification comprend un lecteur de carte magnétique (2") et en ce que la deuxième partie du système d'identification comprend une carte magnétique (4", 6").
